# EUROPÄISCHE PATENTSCHRIFT

(11) **EP 0 090 267 B1**
(45) Veröffentlichungstag und Bekanntmachung des Hinweises auf die Patenterteilung: **04.02.1987**
(21) Anmeldenummer: 83102613.3
(22) Anmeldetag: 16.03.1983
(51) Int. Cl.: G10K 11/34

(54) **Ultraschall-Applikator und Verfahren zur Herstellung desselben**
Ultrasonic transducer and method for its manufacture
Transducteur ultrasonore et son procédé de fabrication

(30) Priorität: 30.03.1982 DE 3211734
(43) Veröffentlichungstag der Anmeldung: 05.10.1983
(73) Patentinhaber: SIEMENS AKTIENGESELLSCHAFT, 80333 München (DE)
(72) Erfinder: Zurinski, Viktor, D-8520 Erlangen (DE); Lucic, Ivan, D-8520 Erlangen (DE)

## Beschreibung

Die Erfindung bezieht sich auf einen Ultraschall-Applikator gemüß dem Oberbegriff des Patentanspruchs 1. Sie bezieht sich ebenfalls auf ein Verfahren zur Herstellung eines solchen Ultraschall-Applikators.

Durch die EP-A- 0 040 374 sind bereits ein Ultraschall-Applikator sowie ein Verfahren zur Herstellung desselben vorbekannt, bei dem die Wandlerelemente am Schallkopf feingeteilt sind. Jeweils mehrere Wandlerelemente sind durch die einzelnen Kontaktzungen eines mehrfach parallel eingeschnittenen Kontaktbleches elektrisch zu einer feingeteilten Gruppe zusammengefaßt. Insgesamt sind auf den Gegenflächen der Wandlerelemente einer Gruppe jeweils zwei eingeschnittene Kontaktbleche vorhanden, von denen das eine entlang der linken Kante der Wandlerelementanordnung und das andere entlang der rechten Kante der Wandlerelementanordnung angebracht ist. Die beiden Kontaktbleche haben eine dreieckige Form und sind aus Folienmaterial gefertigt. Jedes dreieckige Kontaktblech ist im nicht eingeschnittenen Bereich entgegengesetzt zur Abstrahlrichtung des Ultraschallkopfes abgebogen. Entsprechend der Anzahl der eingesetzten Gruppen ist eine Vielzahl von Kontaktblechen rechts und eine gleiche Vielzahl von Kontaktblechen links entlang der Kanten der Wandlerelementanordnung vorgesehen. Entlang den Mitten der Abstrahlflächen der Wandlerelemente verläuft ein gemeinsamer stabförmiger Stromleiter.

Das Grundprinzip der Feinteilung von Wandlerelementen ist in der US-A- 4,305,014 näher beschrieben.

Was die Ausführungsform des Ultraschall-Applikators nach der EP-A- 0 040 374 betrifft, so besteht der folgende Nachteil: Gemäß dem dort beschriebenen Herstellungsverfahren ergibt sich die Feinstruktur der einzelnen Wandlerelemente durch Sägen einer kompletten Keramikplatte mit den äußeren Abmessungen des späteren Ultraschallkopfes. Diese Keramikplatte ist bereits mit den jeweiligen geschlitzten Kontaktblechen auf den Seiten der späteren Gegenflächen der Wandlerelemente bestückt. Das Sägen muß nun so exakt erfolgen, daß jeder Sägeschritt, der zwei benachbarte Gruppen von feingeteilten Wandlerelementen trennen soll, exakt genau dort liegt, wo sich die Basen zweier benachbarter Dreieck-Kontaktbleche berühren. Nur dann wird auch das Dreieck-Kontaktblech exakt von dem jeweils benachbarten getrennt, und es ergibt sich eine eindeutige elektrische Kontaktzuordnung eines solchen Kontaktbleches zu einer Gruppe von Wandlerelementen. Es ist leicht einzusehen, daß ein solch präziser Sägeschritt nur unter strenger Einhaltung besonders eng gefaßter Toleranzen erfolgen darf. Damit wird jedoch der Herstellungsvorgang insgesamt sehr kompliziert, und der Anfall von Ausschuß-Applikatoren ist entsprechend hoch.

Aufgabe vorliegender Erfindung ist es, einen Ultraschall-Applikator der eingangs genannten Art dahingehend auszubilden, daß auch ohne Einhaltung allzu strenger Toleranzvorschriften eine äußerst präzise Abtrennung benachbarter Abschnitte, die eine Gruppe feingeteilter Wandlerelemente elektrisch zusammenfassen sollen, erreicht wird.

Die Aufgabe wird erfindungsgemäß mit den kennzeichnenden Merkmalen des Anspruchs 1 gelöst. Ein Verfahren zur Herstellung eines solchen Ultraschall-Applikators ergibt sich gemäß der Erfindung aus den Merkmalen des Anspruchs 9.

Gemäß der Erfindung ist der Kamm aus elektrischen Kontaktblechen durch die Breite der Aussparungen entsprechend grob vorstrukturiert. Dies gestattet große Toleranzen beim Sägen der Keramik. Benachbarte Kammabschnitte, die eine Gruppe feingeteilter Wandlerelemente elektrisch zusammenfassen sollen, werden auch bei Toleranzschwankungen der Sägeschritte immer äußerst präzise voneinander getrennt. Der Herstellungsvorgang wird damit insgesamt sehr viel einfacher und die Ausschußrate ist äußerst gering.

Ultraschall-Applikatoren mit vorstrukturierten Kammkontaktblechen sind an sich auch noch aus der US-A- 39 52 387 vorbekannt. Die Schallköpfe dieser Applikatoren sind aber hinsichtlich der Wandlerelemente nicht feingeteilt. Eine Gruppenkontaktierung mit der vorstehend beschriebenen Problematik ist von vornherein nicht nötig.

Vorteilhafte Ausgestaltungen der Erfindung ergeben sich aus den Unteransprüchen. Von besonderer Bedeutung ist dabei der Anspruch 4, da hier die Toleranzbreite entsprechend der relativ großen Breite im Bereich der größten Eneinschnittiefe besonders groß ist. Von Vorteil ist auch die Ausgestaltung des Unteranspruchs 6. Wegen des nittig auf den Gegenflächen der einzelnen Wandlerelemente verlaufenden Kontaktblechkammes ergeben sich optimale Symmetriebedingungen. Die Last an den einzelnen Wandlerelementen wirkt sich nicht unsymmetrisch aus und es ergeben sich sowohl für den Sende- als auch für den Empfangsfall optimale Schwingungsformen. Der Gegenstand der Erfindung erlaubt nach Anspruch 8 eine Linienlötung statt Flächenlötung. Dies ist eine besonders einfache Lötmethode, die es erlaubt, daß auch bei höheren Frequenzen relativ dicke und damit stabile Folien als Kontaktkamm eingesetzt werden können.

Weitere Vorteile und Einzelheiten der Erfindung ergeben sich aus der nachfolgenden Beschriebung von Ausführungsbeispielen anhand der Zeichnung und in Verbinddung mit den restlichen Unteransprüchen.

Es zeigen
Figur 1 einen Ultraschall-Applikator gemäß der Erfindung
Figur 2 ein erstes, bevorzugtes Ausführungsbeispiel für eine Kammstruktur in Ausschnittsvergrößerung,
Figur 3 ein zweites mögliches Ausführungsbeispeil für eine Kammstruktur,
Figur 4 eine Ausschnittvergrößerung der Figur 2, die den Sägeplan im Detail zeigt,
Figur 5 bis Figur 8 Darstellungen, die das erfindungsgemäße Herstellungsverfahren zeigen,
Figur 9 eine erste mögliche Art der Kontaktierung eines Kontaktblechkammes,
Figur 10 eine zweite mögliche Art der Kontaktierung eines Kontaktblechkammes, und
Figur 11 eine Modifikation der Art, in der ein Trägerkörper auf der Keramik angebracht ist.

Die Figur 1 zeigt ein feingeteiltes Einzeilen-Array 1. Dieses umfaß eine Vielzahl von hintereinander angeordneten feingeteilten Wandlerelementen 2. Die Wandlerelemente sind elektrisch zu Gruppen 3 zusammengefaßt. Im Ausführungsbeispiel der Figur 1 umfaßt jede Gruppe 3 z.B. fünf feingeteilte Wandlerelemente 2. Die Gesamtzahl aller Gruppen entlang des Vandler-Arrays 1 beträgt z.B. 77. Jedes Wandlerelement 2 besteht in der üblichen Weise aus einem stabförmigen Piezokeramikkörper 4, der uf der Abstrahlfläche 5 und auf der Gegenfläche 6 meallisch beschichtet ist. Die Mesallschicht besteht z.B. aus aufgedampftem oder eingebranntem Silber.

Sämtliche hintereinander angeordneten feingeteilten Wandlerelemente 2 sind entlang den Mitten ihrer Gegenflächen 6 mit einem - Folienkamm 7 versehen. Der Folienkamm 7 besteht in der in der Figur 1 dargestellten Weise aus Kontaktfahnen 8 mit dazwischenliegenden Aussparungen 9. Als Folienmaterial dient z.B. Ag, Cu oder eine Cu-Legierung. Die Einschnittiefe h der Aussparungen 9 ist geringer als die Gesamthöhe H des Kontaktkammes 7, wie in der Figur 2 näher dargestellt ist. Es verbleibt also an der den Gegenflächen 6 der Wandlerelemente 2 zugewandten Folienkante ein Streifenteil 10 mit der Höhe B. In dieses Streifenteil 10 ragen von unten Sägeschlitze 11 und 12. Die Sägeschlitze 11 stammen von der Feinzersägung der Wandlerelemente 2. Sie reichen nur teilweise von unten in das Streifenteil 10. Wie in der Figur 2 angedeutet ist, beträgt ihre Gesamtsägetiefe durch das Keramikmaterial hindurch bis in das Streifenteil 70 hinein t. Die Sägeschlitze 72 haben demgegenüber eine grössere Tiefe T. Sie ragen über das Streifenteil 70 bis in Aussparungen 9 des Folienkammes 7. Die längeren Sägeschlitze 12 teilen den Folienkamm 7 in die einzelnen, elektrisch voneinander getrennten Kontaktfahnen 8. Die Rasterbreite R der Kontaktfahnen 8 entlang dem Kamm 7 beträgt, wie wieder in Figur 2 näher dargestellt ist, R - A. Sie entspricht damit jeweils der Gruppenbreite A einer Gruppe 3 von feingeteilten Wandlerelementen 2, die elektrisch zusammenkontaktiert werden sollen.

Die Aussparungen 9 können, wie die Aussparungen 21 des Kammes der Figur 3, reine Rechteckform aufweisen. Es empfiehlt sich jedoch, wie in den Figuren 1 und 2 dargestellt ist, die Aussparungen 9 an ihrem offenen oberen Ende weniger breit (Breite b) auszubilden als im Bereich der größten Einschnittiefe T (Breite c). Die in der Tiefe breitere Aussparung (Breite c) gestattet große Toleranzbreiten beim Sägen der Keramik. Im Ausführungsbeispiel der Figur 2 entspricht die Toleranzbreite z.B. der Breite c des unteren breitesten Aussparungsteiles. In der Figur 2 ist die Gesamttiefe der Gruppenteilungsschnitte 12 mit T angegeben. Die Teilungsschnittbreite für die Feinteilung beträgt a. Die Sägeschlitze zur Feinteilung der Wandlerelemente im Piezomaterial sind mit 13 angegeben. Die Sägeschlitze in den Wandlerelementen, die gleichzeitig die Gruppen unterteilen, sind mit 14 bezeichnet.

Im Ausführungsbeispiel der Figur 1 ist das Bauteil 15 ein Trägerkörper für die feingeteilten Wandlerelemente 2. Der Folienkamm 7 aus Kontaktfahnen 8 ist im Trägerkörper 15 eingebettet. Der Trägerkörper 13 besteht aus einem Material, das Ultraschallwellen gut dämpft. Z.B. kann er aus Epoxydharz mit eingebrachtem, oxidiertem Wolframpulver bestehen.

Die Kontaktfahnen 8 des Folienkammes 7 dienen als Heißanschlüsse. Für den Erdanschluß sind zwei Kontaktfolien 16 und 17 vorgesehen, die z.B. aus demselben Material wie der Folienkamm 9 bestehen und die entlang der linken und rechten unteren Kante der Reihe der Wandlerelemente 2 an den Abstrahlflächen 5 der Wandlerelemente 2 angelötet sind. Die Metallfolien 16 und 17, die in Gegenrichtung zur Abstrahlrichtung der Ultraschall-Wandlerelemente nach oben gebogen sind, sind bis in Höhe der Sägespalten 13 bzw. 14 der Wandlerelemente 2 ebenfalls geschlitzt. Die Schlitze 18 reichen jedoch nicht bis zum oberen Folienrand; sie sind nur teilweise in die jeweilige Folie 16,17 eingeschnitten.

Das Bauelement 19 ist ein Anpassungskörper, mit dem das Array 1 der Figur applikationsseitig abgeschlossen ist. Dieser Anpassungskörper 19 besteht z.B. aus Epoxydharz.

Wie in der Figur 2 dargestellt ist, wird als Grundkörper für den Folienkamm 7 ein Folienstreifen 20 benutzt, der zuerst in sich geschlossene fensterförmige Aussparungen 9 umfaßt. Durch Abschneiden des oberen Streifenteiles entlang der Schnittlinie S-S erhält man dann einen Kamm mit Aussparungen 9, die entsprechend der Figur 1 oben offen sind.

Wie schon vorstehend erwähnt, stellt das Beispiel der Figur 3 eine Alternativlösung zum Beispiel der Figur 2 dar, die jedoch weniger vorteilhaft ist als jene der Figur 2. Einziger Unterschied zum Ausführungsbeispiel der Figur 2 ist, daß die Aussparungen 21 im Folienstreifen 22 Rechteckform haben. Die Breite b' dieser rechteckförmigen Aussparungen 21 ist also über die gesamte Einschnittiefe h' gleich. Die Toleranzbreite der in diesen Bereich fallenden Sägeschnitte für Gruppen (Sägenschnitte 14) ist bei diesen Aussparungen 21 geringer als bei jenen der Figur 2.

Die Figur 4 zeigt im Detail den Sägeplan für das Ausführungsbeispiel der Figuren 1 und 2. Die Spaltbreite der Sägeschlitze 13 und 14 beträgt jeweils s.

Die Figuren 5 bis 8 zeigen in einer Explosivdarstellung das erfindungsgemäße Herstellungsverfahren für ein Array gemäß der Figur 1.

Wie vostehend schon erwähnt, dient als Grundkörper für die späteren feingeteilten Wandlerelemente 2 eine Keramikplatte 30 mit den äußeren Abmessungen des späteren Arrays. Die Keramikplaste 30 ist auf der Unterfläche 31 (spätere Abstrahlfläche der Wandlerelemente) und der Oberfläche 32 (spätere Gegenfläche der Wandlerelemente) mit einer dünnen Ag-Schicht versehen. Gemäß dem ersten Herstellungsschritt der Figur 5 wird auf die Keramikplatte 30 in Mittenposition ein in Längsrichtung der Platte 30 ausgerichteter Folienstreifen 20 mit den geschlossenen Aussparungsfenstern 9 aufgelötet. Zum Löten dient eine Kante 33 des Streifens 20.

Die Figur 6 zeigt den zweiten Herstellungsschritt. In diesem Herstellungsschritt werden entlang der rechten und linken unteren Kante der Keramikplatte 30 die jetzt noch nicht geschlitzten Kontaktfolien 16 und 17 aufgelötet.

Im dritten Herstellungsschritt der Figur 7 werden die Keramikplatte 30 und der Kontaktstreifen 20 mit dem Trägerkörper 15 umgossen. Die Figur 7 zeigt auch vierten Herstellungsschritt, der aus dem Schneiden des Kontaktstreifens 20 entlang der Schnittlinie S-S besteht. Durch dieses Schneiden entsteht die eigentliche Kammform mit oben offenen Aussparungen 9 und den Kontaktfahnen 8.

Der fünfte Herstellungsschritt besteht im Sägen der gesamten Anordnung. Dieses Sägen geschieht von der Abstrahlseite her, so wie es in der Figur 8 dargestellt ist.

Der sechste und letzte Herstellungsschritt besteht darin, daß applikationsseitig die Anpassungsschicht 79 aufgebrecht wird. Dieser letzte Herstellungsschritt ist ebenfalls in der Figur e angedeutet.

Selbstverständlich können einzelne Herstellungsschritte miteinander vertauscht werden. So kann beispielsweise nach dem zweiten Verfahrensschritt (dargestellt in Figur 6) die Keramikplatte 30 gleich gesägt werden. Erst dann wird der Trägerkörper 15 aufgebracht, oder es wird zuerst die Anpassungsschicht 19 und dann der Trägerkörper 15 aufgebracht. Andere Vertauschungen sind ebenfalls denkbar, jedoch nicht unbedingt zweckmäßig.

In der Figur 9 ist nochmals in Vergrößerung angedeutet, wie der Folienkamm 7 mittels der Lötkante 33 auf dem Keramikkörper 30 angelötet oder auch angeschweißt werden kann. Ebensogut ist aber auch ein Anlöten oder Anschweißen ohne Kante 33 möglich, wie dies in der Figur 10 durch Löt- oder Schweißnähte 34 angedeutet ist.

Das Ausführungsbeispiel wird im nachfolgenden anhand einiger Zahlen für z.B. ein 3,5 MHz- und ein 7 MHz-Array noch näher präzisiert:

### 3,5 MHz-Array

Hier beträgt das Feinteilungsraster für die Wandlerelemente 2 z.B. 0,308 mm bei einer Sägespaltbreites im Bereich 0,07 bis 0,1 mm. Für den Folienkamm 7 empfiehlt sich in diesem Fall eine Rasterbreite der Kontaktfahnen 8 von R = 1,54 mm. Die obere Breite der Aussparungen 9 liegt bei b - 0,4 mm, die untere Breite bei c = 0,8 mm.

### 7 MHz-Array

Das Feinteilungsraster für die Wandlerelemente 2 liegt bei dieser Frequenz bei z.B. 0,192 mm bei derselben Sägespaltbreites. Die Rasterbreite der Kontaktfahnen 8 des Folienkammes beträgt R - 0 77 mm. Die obere Breite b der Aussparungen 7 liegt bei b = 0,3 mm, die untere Breite c bei c ≈ 0,6 mm.

Die beschriebenen Ausführungsbeispiele haben lediglich exemplarischen Charakter. Es gibt selbstverständlich beliebig viele Modifikationen. Z.B. kann der Dämpfungskörper 15 auf dem Keramikkörper 30 auch so aufgebracht werden, daß er dessen Ränder mitumfaßt, vergl. Figur 11. Bei dieser Anordnung wird eine unerwünschte randseitige Abstrahlung von Ultraschall-Energie verhindert. Bei Anlöten oder Anschweißen des Folienkammes 7 mittels einer Kante 33 können die Aussparungen 9 zwischen den Folienfahnen 8 auch bis an die Kante 33 eingeschnitten sein. Das Kammstreifenteil für die Sägeschnitte 12 (gegebenenfalls auch 11) wird dann durch die Kante 33 gebildet. Dieses modifizierte Ausführungsbeispiel benötigt nur sehr geringe Sägetiefen.

## Patentansprüche

1. Ultraschall-Applikator mit einem Schallkopf, der feingeteilte Wandlerelemente (2) umfaßt, von denen jeweils mehrere durch Kontaktbleche, die auf den den Abstrahlflächen (5) gegenüberliegenden Gegenflächen (6) der Wandlerelemente (2) plaziert sind, elektrisch zu Gruppen (3) zusammengefaßt sind, dadurch gekennzeichnet, daß die Kontaktbleche die Form eines langgestreckten Streifens (20; 22) haben, der sich im Bereich zwishcen den Enden der Wandlerelemente (2) senkrecht zu den Gegenflächen (6) erstreckt, daß der Streifen (20; 22) als Kamm (7) mit einer Vielzahl elektrischer Kontaktfahnen (8) und einer Vielzahl von aufeinanderfolgenden Aussparungen (9; 21) ausgebildet ist, wobei die Aussparungen auf der den Gegenflächen (6) der Wandlerelemente (2) abgewandten Streifenkante offen sind und wobei ihre Einschnittiefe (h, h') in Richtung der Gegenflüchen (6) der Wandlerelemente (2) geringer ist als die Gesamthöhe (H) des Streifens (20; 22), daß der Streifen (20, 22) im Bereich jeder Aussparung (9; 21) mit wenigstens einem Schlitz (12) versehen ist, der durch den Streifenrücken (10) hindurch von der Aussparung (9; 21) bis zu einem Spalt (14) zwischen zwei benachbarten Wandlerelementen (2) reicht und dadurch zwei benachbarte Wandlergruppen trennt und daß die Basisbreite (c) derAusparung (9; 21) wesentlich größer ist als die Schnittbreite (5) des Schlitzes (12).

2. Ultraschall-Applikator nach Anspruch 1, dadurch gekennzeichnet, daß die aufgrund der Form der Aussparungen (9) in der Form vorgegebenen Kontaktfahnen (8) des Kammstreifens (20, 22) ein Rastermaß (R) haben, das in etwa mit der Breite (A) einer Gruppe (3) aus elektrisch zusammenkontaktierten feingeteilten Wandlerelementen (2) übereinstimmt.

3. Ultraschall-Applikator nach Anspruch 1 oder 2, dadurch gekennzeichnet, daß die Aussparungen (21) im Streifen (22) Rechteckform aufweisen.

4. Ultraschall-Applikator nach Anspruch 1 oder 2, dadurch gekennzeichnet, daß die Aussparungen (9) im Streifen (20) an ihrem offenen oberen Ende geringere Sreite (b) aufweisen als an der Basis.

5. Ultraschall-Applikator nach einem der Ansprüche 1 bis 4, dadurch gekennzeichnet, daß jedes Streifenteil (10) zwischen zwei durchgehenden Schlitzen (12) jeweils im Bereich der Trennspalten (13) zwischen den einzelnen feingeteilten Wandlerelementen (2) mit Sägeschlitzen (11) versehen ist, die von der Streifenkante, mit der der Streifen auf den Gegenflächen (6) der Wandlerelemente befestigt ist, nicht bis in Höhe der Aussparungen (9; 21) in das Streifenteil (10) reichen.

6. Ultraschall-Applikator nach einem der Ansprüche 1 bis 5, dadurch gekennzeichnet, daß der Kamm (7) etwa entlang der Mitte der Gegenflächen (6) der einzelnen Wandlerelemente (2) verlaufend angeordnet ist.

7. Ultraschall-Applikator nach einem der Ansprüche 1 bis 6, dadurch. gekennzeichnet, daß an den Abstrahlflächen (5) Kontaktbleche (16, 17) ebenfalls in Form eines Kammes oder in Form eines gemeinsamen durchgehenden Leitbleches oder in einer Mischform aus beiden angeordnet und ausgerichtet sind in der Weise, daß sie nach Art einer Längsverlängerung der Wandlerelemente parallel zu den Abstrahlflächen oder entgegen der Abstrahlrichtung unter einem Winkel nach oben gebogen verlaufen.

8. Ultraschall-Applikator nach einem der Ansprüche 7 bis 7, dadurch gekennzeichnet, daß der Kamm (7) auf den Gegenflächen (6) der Wandlerelemente (2) abgekantet aufgelötet oder direkt stirnseitig aufgelötet ist.

9. Verfahren zur Herstellung eines Ultraschall-Applikators nach einem der Ansprüche 1 bis 8, gekennzeichnet durch die folgenden Verfahrensschritte:
a) auf die Oberfläche (32) einer Keramikplatte (30), die die äußeren Abmessungen des späteren Arrays hat und die auf der Unterfläche (37) und der Oberfläche (32) mit einer dünnen Metallschicht, z.B. Ag-Schicht, versehen ist, wird der Kontaktfolienstreifen (20, 22), der die Aussparungen (9; 21) beinhaltet, aufgebracht,
b) entlang der rechten und vorzugsweise auch linken Kante der Unterfläche (31) der Keramikplatte (30) werden Streifen aus Kontaktfolien (16, 17) angebracht,
c) die Keramikplatte (30) wird auf der Oberfläche mit einem Trägerkörper (15) versehen, in den der Kontaktstreifen (20, 22) teilweise eingebettet ist,
d) das gesamte Gebilde wird von der Unterseite der Keramikplatte (30) her feingesägt, in der Weise, daß Feinteilungssägeschnitte (11, 13) für die Zertteilung innerhalb einer Gruppe weniger tief in das Gebilde hineinragen als solche Feinteilungssägeschritte (12,14), die bis zu den Aussparungen (9,21) zur Zertrennung der einzelnen Gruppen reichen, und
e) auf dem gesägten System wird applikationsseitig, d.h. auf die Abstrahlflächen (3) der feingeteilten Wandlerelemente (2), eine Anpassungsschicht (79) aufgebracht.

10. Verfahren nach Anspruch 9, dadurch gekennzeichnet, daß der Kontaktfolienstreifen (20), der gemäß Verfahrensschritt a) auf die Keramikplatte (30) aufgebracht wird, zuerst geschlossene Aussparungsfenster (9, 21) besitzt, wobei die einzelnen Kontaktfahnen (8) mit dazwischenliegenden offenen Aussparungen (9, 21) dadurch gewonnen werden, daß der Kontaktstreifen (20, 22) oben entlang einer Schnittlinie (S-S) geschnitten wird.

11. Verfahren nach Anspruch 9 oder 10, dadurch gekennzeichnet, daß der Dämpfungskörper (13) auf der Keramikplatte GO) so aufgebracht ist, daß er deren Ränder mitumfaßt.

## Claims

1. An ultrasonic applicator comprising an acoustic head which has finely divided transducer elements (2), a plurality of which are electrically combined to form groups (3) by contact sheets which are placed onto the counter-surfaces (6) of the transducer elements (2), which are opposite the reflecting surfaces (5), characterised in that the contact sheets have the shape of a longitudinal strip (20; 22) which extends in the region between the ends of the transducer elements (2) at right angles to the counter-surfaces (6), that the strip (20; 22) is designed as a comb (7) with a plurality of electrical contact lugs (8) and a plurality of consecutive recesses (9; 21), where the recesses are open at the strip edge which faces away from the counter-surfaces (6) of the transducer elements (2) and where their depth of cut (h, h') in the direction of the counter-surfaces (6) of the transducer elements (2) is smaller than the overall height (H) of the strip (20; 22), that in the region of each recess (9; 21) the strip (20, 22) is provided with at least one slot (12) which extends through the strip ridge (10) from the recess (9; 21) to a gap (14) between two adjacent transducer elements (2), and thereby separates two adjacent transducer elements (2), and that the base width (c) of the recess (9,21) is essentially greater than the width (s) of the slot (12).

2. An ultrasonic applicator as claimed in claim 1, characterised in that the contact lugs (8) of the comb strip (20,22), whose shape is predetermined as a result of the shape of the recesses (9), have a raster measure (R) which approximately corresponds to the width (A) of a group (3) of electrically contacted, finely divided transducer elements (2).

3. An ultrasonic applicator as claimed in Claim 1 or 2, characterised in that the recesses (21) in the strip (22) are of a rectangular shape.

4. An ultrasonic applicator as claimed in Claim 1 or 2, characterised in that the recesses (9) in the strip (20) have a smaller width (b) at their open upper end than at their base.

5. An ultrasonic applicator as claimed in one of Claims 1 to 4, characterised in that in the region of the separating gaps (13) between the individual finely divided transducer elements (2) each strip component (10) between two continuous slots (12) is respectively provided with serrated slots (11) which, from that edge of the strüip by means of which the strip is secured to the counter-surfaces (6) of the transducer elements, do not extend into the strip component (10) to the level of the recesses (9; 21).

6. An ultrasonic applicator as claimed in one of Claims 1 to 5, characterised in that the comb (7) is arranged so as to approximately extend along the centre of the counter-surfaces (6) of the individual transducer elements (2).

7. An ultrasonic applicator as claimed in one of Claims 1 to 6, characterised in that contact sheets (16, 17) in the form of a comb or in the form of a commonly continuous baffle plate or in a mixed form of the two are arranged and aligned on the reflecting surfaces (5) in such a manner that in accordance with a longitudinal extension of the transducer elements they are parallel to the reflecting surfaces or upwardly bent away from the direction of reflection at an angle.

8. An ultrasonic applicator as claimed in one of Claims 1 to 7, characterised in that the comb (7) is soldered on to the counter-surfaces (6) of the transducer elements (2) so as to be bent over or directly soldered thereon at the front end.

9. A process for the production of an ultrasonic applicator as claimed in one of Claims 1 to 8, characterised by the following process steps:
a) the contact strip (20, 22) comprising the recesses (9, 21) is applied onto the surface (32) of a ceramic plate (30) which has the outer dimensions of the future array and which is provided with a thin metal layer, e.g. a silver layer, on the lower surface (31) and the upper surface (32),
b) strips of contact foil (16,17) are arranged along the right-hand and optionally the left-hand edge of the lower surface (31) of the ceramic plate (30),
c) on the upper surface the ceramic plate (30) is provided with a carrier body (15), into which the contact strip (20,22) is partially embedded,
d) the entire structure is finely serrated from the underside of the ceramic plate (30) in such a manner that finely dividing serrating cuts (11, 13) for the division within one group extend into the structure to a lesser depth than those finely dividing serrating cuts (12, 14) which extend to the recesses (9, 21) in order to divide the individual groups, and
e) a covering layer (19) is applied to the serrated system on the side of the applicator, i.e. on the reflecting surfaces (5) of the finely divided transducer elements (2).

10. A process as claimed in Claim 9, characterised in that the contact strip (20), which is placed onto the ceramic plate (30) in accordance with process step a), initially possesses closed recess windows (9,21), and wherein the individual contact lugs (8) with intermediate open recesses (9, 21) are obtained by cutting the contact strip (20,21) at the top along a cutting line (S-S).

11. A process as claimed in Claim 9 or 10, characterised in that the carrier body (15) is applied to the ceramic plate (30) in such a manner that it includes the edges thereof.

## Revendications

1. Applicateur ultrasonique comportant une tête ultrasonique qui comprend des éléments transducteurs (2) disposés selon une répartition fine et dont plusieurs sont respectivement rassemblés du point de vue électrique pour former des groupes (3), au moyen de tôles de contact, qui sont placées sur les surfaces antagonistes (6), situées en vis-à-vis des surfaces d'émission (5), des éléments transducteurs (2), caractérisé par le fait que les tôles de contact possèdent la forme d'une bande allongée (20; 22), qui s'étend dans la zone comprise entre les extrémités des éléments transducteurs (2), perpendiculairement aux surfaces antagonistes (6), que la bande (20; 22) est réalisée sous la forme d'un peigne (17) comportant une multiplicité de languettes électriques de contact (8) et une multiplicité d'évidements successifs (9; 21), les évidements étant ouverts sur le bord de la bande située à l'opposé des surfaces antagonistes (6) des éléments transducteurs (2) et leur profondeur (h, h') en direction des surfaces antagonistes (6) des éléments transducteurs (2) étant inférieure à la hauteur totale (H) de la bande (20; 22), que la bande (20; 22) comporte, au niveau de chaque évidement (9; 21), au moins une fente (12) qui s'étend, en traversant le dos (10) de la bande, depuis l'évidement (9 ; 21) jusqu'à une fente (14) située entre deux éléments transducteurs (2) voisins et sépare de ce fait deux groupes voisins de transducteurs, et que la largeur (c) de la base de l'évidement (9; 22) est nettement supérieure à la largeur (s) de la fente (12).

2. Applicateur ultrasonique suivant la revendication 1, caractérisé par le fait que les languettes de contact (8) de la bande en forme de peigne (20; 22), dont la forme est prédéterminée en fonction de la forme des évidements (9), possèdent un pas de répartition (T) qui coïncide approximativement avec la largeur (A) d'un groupe (3) d'éléments transducteurs (2) disposés selon une répartition fine et interconnectés électriquement.

3. Applicateur ultrasonique suivant la revendication 1 ou 2, caractérisé par le fait que les évidements (21) ménagés dans la bande (22) possèdent une forme rectangulaire.

4. Applicateur ultrasonique suivant la revendication 1 ou 2, caractérisé par le fait que les évidements (9) ménagés dans la bande (20) possèdent, à leur extrémité supérieure ouverte, une largeur (b) plus faible qu'au niveau de la base.

5. Applicateur ultrasonique suivant l'une des revendications 1 à 4, caractérisé par le fait que chaque élément (10) de la bande situé entre deux fentes continues (12) comporte, respectivement dans les zones des fentes de séparation (13) entre les différents éléments transducteurs (2) disposés selon une répartition fine, des fentes (11) formées par sciage qui s'étendent à partir du bord de la bande, par lequel cette dernière est fixée sur les surfaces antagonistes (6) des éléments transducteurs, sur une hauteur n'atteignant pas la hauteur des évidements (9; 21) ménagés dans l'élément (10) de la bande.

6. Applicateur ultrasonique suivant l'une des revendications 1 à 5, caractérisé par le fait que le peigne (7) est disposé de manière à s'étendre approximativement le long de la partie médiane des surfaces antagonistes (6) des différents éléments transducteurs (2).

7. Applicateur ultrasonique suivant l'une des revendications 1 à 6, caractérisé par le fait que des tôles de contact (16,17) réalisées également sous la forme d'un peigne ou sous la forme d'une chicane continue commune ou avec une configuration mixte formée par un mélange de ces formes, sont disposées sur les surfaces d'émission (5) et alignées de telle sorte qu'elles s'étendent à la manière d'un prolongement longitudinal des éléments transducteurs, parallèlement aux surfaces d'émission ou en étant repliées vers le haut sur un certain angle en sens opposé de la direction d'émission.

8. Applicateur ultrasonique suivant l'une des revendications 1 à 7, caractérisé par le fait que le peigne (7) est soudé en etant coudé ou bien directement par son côté frontal, sur les surfaces antagonistes (6) des éléments transducteurs (2).

9. Procédé pour fabriquer un applicateur ultrasonique suivant l'une des revendications 1 à 8, caractérisé par les phases opératoires suivantes:
a) sur la surface (32) d'une plaque céramique (30), qui possède les dimensions extérieures du réseau formé ultérieurement et qui est munie d'une couche métallique mince, par exemple d'une couche de Ag, sur sa surface inférieure (31) et sur sa surface supérieure (32), on dépose la bande de contact (20; 22), qui comporte les évidements (9; 21),
b) le long du bord droit et de préférence également le long du bord gauche de la surface inférieure (31) de la plaque céramique (30), on dispose des bandes constituées par des feuilles de contact (16, 17),
c) on dispose sur la surface supérieure de la plaque céramique (30) un corps formant support (15), dans lequel la borne de contact (20; 22) est insérée partiellement,
d) on réalise une subdivision fine par sciage de l'ensemble de la structure à partir de la face inférieure de la plaque céramique (30) de telle sorte que des traits de scie à répartition fine (11, 13), qui servent à réaliser la subdivision à l'intérieur d'un groupe, s'étendent moins profondément dans la structure que les traits de scie (12, 14) de répartition fine, qui, pour la séparation des différents groupes, s'étendent jusqu'aux évidements (9; 21), et
e) sur le système muni de traits de scie, on dépose une couche d'adaptation (19) sur le côté d'application, c'est-à-dire sur les surfaces d'émission (5) des éléments transducteurs (2) disposés selon une répartition fine.

10. Procédé suivant la revendication 9, caractérisé par le fait que la borne de contact (20), qui est déposée sur la plaque céramique (30) conformément à la phase opératoire (a), possède des fenêtres tout d'abord fermées (9; 21) servant à former les-évidements, auquel les différentes languettes de contact (8), entre lesquelles sont disposés des évidements ouverts (9; 21), sont obtenues par découpage des bandes de contact (20; 22) à partir du haut, le long d'une ligne de coupe (S-S).

11. Procédé selon la revendication 9 ou 10, caractérisé par le fait que le corps de support (15) est disposé sur la plaque céramique (30) de telle sorte qu'il entoure conjointement les bords de cette plaque.
